# EUROPÄISCHE PATENTSCHRIFT

(11) **EP 1 837 298 B1**
(45) Veröffentlichungstag und Bekanntmachung des Hinweises auf die Patenterteilung: **18.02.2009**
(21) Anmeldenummer: 06016192.4
(22) Anmeldetag: 03.08.2006
(51) Int. Cl.: B65H 27/00

(54) **Rad, insbesondere Lauf-oder Transportrad, insbesondere für Wellpappenherstellungsanlagen**
Wheel, especially running or transport wheel, especially for the production of corrugated board
Roue, en particulier roue porteuse ou roue de transport, en particulier pour des installations pour la production de carton ondulé

(30) Priorität: 23.03.2006 DE 20604783 U
(43) Veröffentlichungstag der Anmeldung: 26.09.2007
(73) Patentinhaber: Möllering Gummi- und Kunststofftechnik GmbH, 22851 Hamburg (DE)
(72) Erfinder: Thenhausen, Jörg Dipl.-Ing. oec., 22851 Norderstedt (DE); Lange, Dirk, 25524 Heiligenstedtenerkamp (DE)
(74) Vertreter: Richter, Werdermann, Gerbaulet & Hofmann

(56) Entgegenhaltungen:
- DE-U1- 20 103 538
- FR-A1- 2 778 719
- GB-A- 1 176 512
- JP-A- 61 206 767
- US-A- 4 425 694
- US-A- 4 823 689
- US-A1- 2003 193 127
- US-A1- 2003 218 293

## Beschreibung

### Anwendungsgebiet

Die Erfindung betrifft ein Rad, insbesondere Lauf- oder Transportrad, insbesondere für Wellpappenherstellungsanlagen gemäß dem Oberbegriff des Anspruches 1.

### Stand der Technik

Ein derartiges Rad, insbesondere Lauf- oder Transportrad, insbesondere für Wellpappenherstellungsanlagen ist durch die DE 201 03 538 U1 bekannt und zeichnet sich durch einen äußeren Radkranz mit einer Lauffläche und einem Innenteil mit einer mittigen Durchbohrung aus, wobei der Radkranz und das Innenteil durch federnd-elastische, als Lamellen ausgebildete Speichen verbunden sind. Bei diesem Rad stehen die beiden Seitenwandflächen (100a, 100b) in einem rechten Winkel zur Radlauffläche (11) und zwar unter Ausbildung scharfer umlaufender Kantenbereiche (101,102) (Fig. 11). Es hat sich gezeigt, dass bei hohen Umlaufgeschwindigkeiten der Lauf- oder Transporträder von Anlagen für die Wellpappenherstellung aufgrund der für die Herstellung der Räder verwendeten Kunststoffmaterialien die einzelnen Räder, insbesondere im unteren Bereich verkanten (Fig. 12), so dass durch den scharfen Kantenbereich (101) bei (101a) (Fig. 12) in der Oberfläche 21a des Fördermaterials 21, hier Wellpappe, Spurrillen 120 entstehen können (Fig. 13), so dass ein Ausschuss der Produktion sich nicht vermeiden lassen würde.

Die GB 1,176,512 A offenbart eine Walzenanordnung zur Führung von Papierbahnen. Die Walzen sind als massive zylindrische Körper ausgebildet und weisen in Umfangsrichtung eine Vielzahl von parallel angeordneten und umlaufend ausgeführten Nuten auf. In einem Ausführungsbeispiel sind die Kanten zwischen den Seitenflächen der Nuten und der an diese Seitenflächen angrenzenden Oberfläche der Walze abgestumpft bzw. abgeflacht ausgebildet.

### Aufgabe, Lösung, Vorteil

Es ist daher Aufgabe der vorliegenden Erfindung, Lauf- und Transporträder für den Vorschub von Flächenprodukten, insbesondere in Wellpappenherstellungsanlagen zur Verfügung zu stellen, mit denen die Ausbildung von Spurrillen auf der Oberfläche der Wellpappe vermieden wird.

Gelöst wird die Aufgabe mit einem Rad gemäß der eingangs beschriebenen Art mit den Merkmalen des Anspruches 1.

Hiernach besteht die Erfindung darin, dass die beiden umlaufenden die Lauffläche und die Seitenwandflächen eines jeden Rades miteinander verbindenden Kantenbereiche abgeschrägt oder bogenförmig ausgebildet sind, wobei die mit der Lauffläche zusammenstoßenden Seitenwandflächen eines jeden Rades in den Kantenbereichen in einem Winkel von größer als 90° zueinander stehen, wobei die Berührungslinien der mit den Seitenwandflächen zusammenstoßenden Lauffläche eines jeden Rades abgerundet, abgeschrägt oder abgefast sind, so dass eine Abschrägung oder Abrundung der umlaufenden Kantenbereiche erhalten wird, und wobei die beiden Abschrägungen im Kantenbereich eines jeden Rades in eine bogenförmig verlaufende Lauffläche übergehen.

Der mit der erfindungsgemäßen Ausgestaltung des Rades erzielte Vorteil besteht darin, dass auch bei einer Verformung der aus Kunststoff bestehenden Räder während des Betriebes durch seitliches Abkippen bzw. durch eine Neigung des Rades zu seiner Antriebsachse keine scharfen Kanten eines jeden Rades mehr das Transportgut - hier die Wellpappe - in Bezug auf ihre Oberfläche beaufschlagen und es somit nicht mehr zur Ausbildung von Spurrillen auf der Oberfläche der Wellpappe kommen kann. Auch bei hohen Umlaufgeschwindigkeiten der Räder kommt es bei einer Kantenauflage des Rades auf die Oberfläche der Wellpappe zu keiner Oberflächenbeschädigung mehr. Hinzukommt, dass für die Herstellung der Räder kein Kunststoffmaterial vorgegeben ist, so dass auch Kunststoffe mit einer größeren Shore-Härte eingesetzt werden können. Außerdem werden Wellpappen mit einwandfreien Oberflächen erhalten, die keine rillenförmigen Vertiefungen aufweisen.

Durch die Neukonstruktion der Räder kann bei Reduzierung der Lamellenbreite und Veränderung des Anstellwinkels der Lamellen auf veränderte Kunststoffvarianten, z. B. Vulkollan D15 mit größerer Shorehärte ausgewichen werden. Der Vorteil liege in weiter verbesserten mechanischen Eigenschaften des härteren Volkollans gegenüber dem bisher eingesetzten Polyurethan-Material, bestehend aus den Komponenten Polyester Polyol und TD-Isocyanat zwischen 40 und 65° Shore A.

Vorteilhafte Ausgestaltungen der Erfindung sind Gegenstand der Unteransprüche.

Das erfindungsgemäße Rad zeichnet sich durch einen äußeren Radkranz mit einer federnd-elastischen Lauffläche und einem Innenteil mit einer mittigen Durchbohrung aus, wobei der Radkranz und das Innenteil durch federnd-elastische, als Lamellen ausgebildete Speichen verbunden sind, die in einer Winkelstellung vom Innenteil zum Radkranz angeordnet und bogenförmig verlaufend sind, für den Vorschub von Flächenprodukten, insbesondere für die Wellpappenherstellung, wobei mindestens zwei Räder zu einem Walzenkörper zusammengefasst sind, wobei das Rad aus einem aus einem molekular-hochvernetzten Polyester-Polyol und TD-Isocyanat bestehenden Polyurethan-Material besteht, das eine Shore-Härte A von 55 bis 65, vorzugsweise von 58 bis 62, eine Dauertemperaturbelastbarkeit von bis zu 120° C und eine geringe bis keine Wasserdampfaufnahmefähigkeit aufweist. Als weitere Möglichkeit ermöglicht eine Konstruktionsänderung den Einsatz von Vulkollan D15, vorzugsweise in 70° Shore A, um die mechanische Belastbarkeit, insbesondere durch Druck- und Gewichtskräfte zu verbessern.

Unter "Durchbohrung" bei dem Rad ist eine Öffnung im wesentlichen in der Mitte des Rades zu verstehen. Diese kann jede geeignete Form aufweisen, die für eine zweckmäßige Verwendung vorteilhaft ist, wie rund, mehreckig oder konisch, wobei der Durchmesser der Bohrung vorzugsweise 40 mm bis 220 mm beträgt. Diese Bohrung dient zur Aufnahme des Rades auf einer Antriebswelle oder für die freifliegende Lagerung auf einer Welle.

Eine weitere besondere vorteilhafte Ausgestaltung besteht darin, dass das Rad aufgrund seiner veränderten Konstruktion auch aus einem elastischen Homogenstoff auf der Basis der Polyester-isocyanat-addition, bekannt unter dem Handelsnamen Vulkollan bestehen kann, das sich ab 65° bis 70° Shore A verarbeiten lässt. Die Räder weisen jedoch zumeist 50° bis 60° Shore A aufgrund der notwendigen Flexibilität auf.

Besonders vorteilhaft ist bei dem Rad die Lamellenausgestaltung, wie sie in den Figuren dargestellt ist und zwar in Bezug auf Anordnung und Lage der Lamellen, auf ihre Länge und auf die bestimmte Form, die die Zwischenräume aufweisen, die vorzugsweise eine etwa dreieckförmige Form haben. Die Dreiecksform bezieht sich bei der geradlinig verlaufenden Lamellenausgestaltung jeweils zwischen zwei Lamellen und einem Teil des Radkranzes gebildet und die Winkel α, β und γ einschließt. Vorzugsweise ist der Winkel α größer 90° und der Winkel γ kleiner 90°.

Sind dagegen die Lamellen bogenförmig verlaufend, dann bilden jeweils zwei Lamellen und ein Teil des Radkranzes die Form eines ungleichschenkligen Dreiecks mit einer bogenförmig nach innen eingezogenen Basislinie und einer bogenförmig nach außen verlaufenden Seitenlinie.

Die Winkelstellung der einzelnen Lamellen zueinander und zum Außenumfang des Rades ist entscheidend sowie die Wahl des erfindungsgemäßen elastischen Materials, aus dem das Rad besteht.

Hierdurch werden die vorteilhaften Eigenschaften des Rades bestimmt, das sich durch hohe Dauertemperaturbelastbarkeit bis 120° C, geringen Verschleiß, hohe Einreiß- und Weiterreißfestigkeit der Lamellen aufgrund erhöhten bis hohen Vernetzungsgrades des elastischen Materials, gute Griffigkeit sowie geringe bis keine Wasserdampfaufnahmefähigkeit beim Polyurethan und verbesserte mechanische Belastbarkeit beim Vulkollan D15 auszeichnet.

"Dauertemperaturbelastbarkeit" hat hier die Bedeutung eines Langzeit- und Dauerbetriebes des Rades, ohne dass dabei erheblicher Verschleiß feststellbar ist.

Von besonderem Vorteil ist die geringe bis keine Wasserdampfaufnahmefähigkeit, die vorzugsweise durch eine hohe Molekülvernetzung in dem elastischen Material erreicht wird. Hierdurch wird eine Zerstörung der Molekülstruktur verhindert. Dies ist wichtig, da insbesondere im Herstellungsverfahren von Wellpappe hohe Feuchtigkeiten auftreten.

Die für die speziellen Einsatzzwecke erforderlichen Materialeigenschaften können beim Herstellungsprozess durch Variation der einzelnen Komponenten und Verfahrensbedingungen spezifisch eingestellt werden, um eine optimale Kombination von Radgestaltung und Materialeigenschaften zu erreichen.

Die Räder werden zumeist vermittels Presssitz auf der Welle befestigt. Beispielsweise weist der Innendurchmesser der Bohrung des Rades 65 mm auf und die Welle, auf der das Rad befestigt wird, weist einen Durchmesser von 67 mm bis 68 mm auf. Dieses ist das Prinzip von angetriebenen Rädern, den so genannten Lamellenrädern. Bei nicht angetriebenen Rädern wird eine Kunststoffbüchse in den Innendurchmesser des Rades eingearbeitet. Auf dieser Büchse dreht das Rad frei und "mitlaufend" auf der Welle.

Das Rad kann mit jeden gewünschten Abmessungen gefertigt werden, wobei ein Rad bevorzugt ist mit einem Außendurchmesser an der Lauffläche von 100 mm bis 340 mm, vorzugsweise eine Lauffläche von 140 mm bis 240 mm, oder/und einer Laufflächenbreite von 20 mm bis 80 mm oder/und einer Lamellenlänge, gemessen an den Ansatzpunkten von Radkranz bzw. Innenteil, von 30 mm bis 60 mm oder/und einer Bohrung von 40 mm bis 80 mm.

Um die Griffigkeit der Lauffläche des Rades zu erhöhen kann die Lauffläche vorzugsweise aufgerauht, genoppt, gerillt oder/und mit einem andersartig gestalteten Profil versehen sein; auch eine glatte Lauffläche kann das Rad aufweisen.

Das Rad besteht aus einem Polyurethan-Material und zwar bestehend aus den Komponenten Polyester-Polyol und TD-Isocyanat und zwar hergestellt unter Verwendung eines speziellen Molekular-Vernetzers. Beim eingesetzten Polyester-Polyol handelt es sich um eine chemische Verbindung mit einer Alkoholgruppe. Durch die hohe Vernetzung des Materials werden vorteilhafte Eigenschaften des Rades erreicht und zwar bezüglich elastischer Verformbarkeit, Dauertemperaturbelastbarkeit, Einreißfestigkeit, Weiterreißfestigkeit und Wasserdampfaufnahmefähigkeit. Aufgrund der erfindungsgemäßen Ausgestaltung des Rades kann auch Vulkollan D15 mit einer Härte ab 65° Shore A verwandt werden.

Eine weitere Ausgestaltung der Erfindung besteht in einem Walzenkörper, der zumindest von zwei Rädern gebildet wird, wobei die Räder zu einem Walzenkörper zusammengefasst sein können oder auf Abstand eingesetzt werden, wobei der Abstand zwischen zwei Rädern in etwa der Radbreite entsprechen kann.

Ein derartiger Walzenkörper hat den Vorteil, dass er in jeder beliebigen Breite auf einfache Weise durch zusätzliche Räder gefertigt, erweitert und verkürzt werden kann. Vorteilhaft ist dabei im Gegensatz zu üblichen Walzenkörpern, dass ein wesentlich geringerer Materialeinsatz erforderlich ist. Hierdurch ergeben sich wesentliche Kosteneinsparungen. Außerdem wird durch den Zwischenraum zwischen den einzelnen Rädern eine Luftzufuhr im Betrieb gewährleistet, die für verbesserte Kühlung sorgt.

Der Walzenkörper ist über seine Achse mit einem an sich bekannten Antriebsmittel, wie einem Elektromotor, verbunden. Hierbei sind die Räder des Walzenkörpers fest mit der Achse verbunden. Eine derartige Ausführungsform wird als Transportwalze eingesetzt, wobei die Räder des Walzenkörpers fest mit der Achse verbunden sind. Der Walzenkörper kann jedoch auch als Laufwalze ausgebildet sein. Bei dieser Ausführungsform sind die Räder freifliegend auf einer Achse angeordnet. Die Arretierung an der Achse kann über eine Nut und ein Gegenstück in der Bohrung des Rades bzw. der Achse erfolgen oder in dem die Bohrung als Dreieck oder Mehreck ausgestaltet ist. Die Achse ist in diesem Fall an der entsprechenden Stelle als Gegenstück gefertigt. Die Befestigung kann auch über ein konisches Ineinandergreifen von Rad und Achse erfolgen. Die Befestigung des Rades auf der Achse kann zusätzlich oder ausschließlich durch zwei seitlich an dem Rad über die Achse gesteckte Platten erfolgen, die z. B. über Schrauben an der Achse befestigt sind und das Rad vermittels Pressdruck so festhalten. Des weiteren kann das Rad auf der Achse vermittels Presssitz gehalten sein. Bei dieser Ausführungsform ist der Innendurchmesser der Bohrung in dem Rad gegenüber dem Außendurchmesser der Achse geringförmig kleiner.

Die Erfindung sieht ferner die Verwendung eines Rades mit den Merkmalen der Ansprüche oder eines Walzenkörpers in einer Fördervorrichtung oder Wellpappenherstellungsanlage vor.

Schließlich ist Gegenstand der Erfindung eine Wellpappenherstellungs- und Wellpappenweiterverarbeitungsanlage, die mindestens ein erfindungsgemäßes Rad oder/und mindestens einen Walzenkörper enthält. Besonders bevorzugt weisen derartige Anlagen die erfindungsgemäßen Räder oder/und Walzenkörper als angetriebene oder freilaufende Transporträder bzw. -walzen auf. Die Räder und Walzenkörper können hierbei für alle bisher von gebräuchlichen Rädern und Walzenkörper eingesetzten Funktionen eingesetzt werden. Darüber hinaus setzt sich eine derartige Anlage aus den für Wellpappenherstellungs- und Wellpappenweiterverarbeitungsanlagen üblichen und dem Fachmann bekannten Bestandteilen zusammen, die deshalb hier nicht explizit genannt werden müssen.

Bekannt sind bisher in Wellpappenherstellungs- und Wellpappenweiterverarbeitungsanlagen Walzenkörper mit durchgehender Lauffläche, die eine einzige Breite und scharfe umlaufende Kantenbereiche der rechtwinklig zusammenstoßenden Seitenwandflächen und der Lauffläche.

Als vorteilhaft bei einer erfindungsgemäßen Wellpappenherstellungs- bzw. Wellpappenweiterverarbeitungsanlagen hat es sich erwiesen, dass durch die Anordnung zahlreicher Lauf- oder Transporträder nebeneinander auf einer Achse immer eine ausreichende Anzahl von Rädern zur Verfügung stehen, um den häufigen Wechsel in Bezug auf die Breiten der herzustellenden, hergestellten oder weiterzuverarbeitenden Wellpappe hinsichtlich einer einwandfreien Funktion gerecht werden. Die Räder bzw. Walzenkörper sind entweder angetrieben oder als mitlaufende Räder bzw. Walzenkörper angeordnet. Sie dienen zum Niederdrücken der Pappe oder/und der Papierbahnen und bewirken, wenn sie als Transporträder ausgestaltet sind, ein Vorschieben der herzustellenden oder hergestellten Wellpappe.

In einer derartigen Wellpappenherstellungsanlage können die erfindungsgemäßen Räder und Walzenkörper sowohl an Gegenflächen, wie Unterlagetischen als auch zwei oder mehrere solcher Räder oder/und Walzenkörper gegeneinander angeordnet sein.

Die erfindungsgemäßen Räder weisen eine auf ihren Einsatz besonders gut abgestimmte Elastizität insbesondere im Umfangsbereich auf, die durch die spezielle wie oben und in den Figuren beschriebene Ausgestaltung in Bezug auf die erfindungsgemäße Form in Kombination mit dem eingesetzten Material bewirkt wird. Diese Elastizität, insbesondere bewirkt durch die Lamellen der einzelnen Räder, dient zum Auffangen von Stößen beim Einlaufen der Wellpappe. Die Lamellen bewirken eine Art Federung, die durch die spezielle Radgestaltung und das verwendete Material erreicht wird. So wird es möglich auch bei den sehr hohen Laufgeschwindigkeiten, die bei Wellpappenherstellungsanlagen neuerlich gefahren werden, einen schonenden Materialtransport zu gewährleisten und dabei den Verschleiß der Räder zu mindern.

Als bevorzugtes Material für das Rad wird ein Polyurethan verwendet, welches insbesondere hochvernetzt ist und das eine Shore-Härte A zwischen 55 und 65, vorzugsweise von 60 aufweist oder durch die Verwendung von Vulkollan D15, vorzugsweise in 70° Shore A. Dadurch wird eine hohe Flexibilität erreicht. Problematisch ist, dass beim Fahren von Wellpappenherstellungsanlagen mit hohen Geschwindigkeiten auch hohe Temperaturen erzeugt werden. Durch die Verwendung der Rezeptur und der vorgegebenen Parameter für das Material des Rades ermöglicht auch in einem längeren Dauerbetrieb der Anlage, dass die auftretenden Temperaturen aufgefangen werden, bzw. zumindest wird das Einreißen stark verzögert, ohne dass es zu einem Einreißen der Lamellen in den Rädern kommt. Auch wird eine Materialermüdung verzögert und verringert, die dazu führt, dass die Räder ihre Form verlieren und nicht mehr rund drehen. Die Temperaturbereiche liegen etwa zwischen 70° C und 120° C. Die Räder und Walzenkörper mit den erfindungsgemäßen Rädern halten im Einsatz eine Temperaturbelastung von bis zu 130° C, vorzugsweise bis zu 120° C aus. Als besonders vorteilhaft hat es sich beim Einsatz der Walzenkörper gezeigt, dass zwischen den Rädern ein Spalt vorhanden ist, der Lufteintritt ermöglicht und zusätzlich für Kühlung sorgt. Durch diese spezielle Ausgestaltung der Lamellen in den Rädern und ihre spezielle Orientierung wird die Umluft in Bewegung versetzt und so die Kühlung weiter verbessert. Die guten Dauertemperaturbelastbarkeitseigenschaften werden vorteilhafterweise durch das 55 bis 65, vorzugsweise 58 bis 62 und am meisten bevorzugt 60 Shore-Härte A aufweisende und hochvernetzte Polyurethan und Vulkollan D15, erreicht. Dadurch ist es möglich, dass die Räder hohen Belastungen widerstehen können. Besonders vorteilhaft ist jedoch die Verwendung des Kunststoffes Vulkollan D15.

Vorteilhaft ist auch die Belastbarkeit der Räder, insbesondere der Lamellen, die durch die Ausgestaltung eine lange Lebensdauer haben und trotz Dauerbelastung nicht einreißen und es auch nicht zu einer stark verzögerten Materialermüdung kommt. Die Weiterreißfestigkeit wird insbesondere durch die in dem Material erfindungsgemäß eingestellte besondere Molekülstruktur erhalten. Vor allem bei dem eingesetzten Polyurethan liegt ein erhöhter, vorzugsweise hoher Vernetzungsgrad vor, durch den die vorteilhaften Eigenschaften des Rades noch verbessert werden.

Durch die erfindungsgemäß ausgebildete Lauffläche des Rades und seiner Kantenausgestaltung ist die Verwendung von Vulkollan D15 für die Herstellung des Rades ermöglicht, denn das Vulkollan D15 weist eine wesentlich verbesserte mechanische Belastbarkeit gegenüber einem Polyurethan-Material auf.

### Kurzbeschreibung der Zeichnung

Ausführungsbeispiele der Erfindung werden nachstehend anhand der Zeichnungen näher erläutert. Es zeigen:
- Fig. 1: eine Seitenansicht des erfindungsgemäß ausgebildeten Rades mit in etwa geradlinig verlaufenden Lamellen und mit abgeschrägtem oder mit Radius versehenem, umlaufenden Kantenbereich,
- Fig. 2: eine Seitenansicht eines in Betrieb befindlichen Rades mit einer Laufrichtung für einen Materialvorschub,
- Fig. 3: eine Seitenansicht eines Rades im Betriebszustand mit einer durch Druck entstehenden Radverformung,
- Fig. 4: eine Seitenansicht eines Rades im Betriebszustand, das im Vergleich zur Fig. 3 in Radlaufrichtung weiterbewegt wurde und verformt wird,
- Fig. 5: eine schaubildliche Ansicht eines Walzenkörpers mit mehreren Rädern in Verbindung mit einer Wellpappenherstellungsanlage,
- Fig. 6: eine schaubildliche Ansicht eines Rades mit geschwungenen Lamellen und mit einem abgeschrägten umlaufenden Kantenbereich,
- Fig. 6A: einen senkrechten Längsschnitt durch das Rad gemäß Fig. 6,
- Fig. 7: eine Ansicht auf die Lauffläche des Rades mit abgeschrägten, umlaufenden Kantenbereichen,
- Fig. 8: eine Ansicht auf die Lauffläche des Rades mit abgerundeten, umlaufenden Kantenbereichen, (die in Fig. 6, 6A, 7 und 8 dargestellten Ausführungsformen werden nicht beansprucht)
- Fig. 9: eine Ansicht auf die Lauffläche des Rades mit abgerundeten, umlaufenden Kantenbereichen und mit bogenförmig ausgebildeter Lauffläche,
- Fig. 10: einen vergrößerten Abschnitt des abgeschrägten Kantenbereiches eines Rades,
- Fig. 10A: einen vergrößerten senkrechten Schnitt eines Abschnittes des Rades mit abgeschrägtem Kantenbereich
- Fig. 11: eine Ansicht auf die Lauffläche eines Rades nach dem Stand der Technik mit scharfkantig ausgebildeten umlaufenden Kantenbereichen,
- Fig. 12: eine Ansicht auf die Lauffläche eines sich im Betriebszustand befindlichen Rades nach dem Stand der Technik im verformten Zustand bei gleichzeitiger Kantendruckausübung auf eine Wellpappe, und
- Fig. 13: in einer vergrößerten Ansicht die Spurrillenausbildung auf der Oberfläche der Wellpappe durch Kantendruck des Rades.

### Detaillierte Beschreibung der Erfindung und bester Weg zur Ausführung der Erfindung

Das in den Fig. 1 bis 4 und 6 dargestellte Rad 100, das bevorzugter Weise als Lauf- oder Transportrad für den Vorschub von Flächenprodukten, insbesondere für die Wellpappenherstellung eingesetzt wird, besteht bevorzugter Weise aus einem hochvernetzten elastischen Polyurethan oder Vulkollan D15 und weist einen Radkranz 10 auf, der an der Außenseite eine glatte oder profilierte Lauffläche 11 hat sowie gerade verlaufende Lamellen 15 und einen Innenteil 12 aufweist, das mit einer mittigen Durchbohrung 13 mit einem Durchmesser von 65 mm versehen ist, wobei auch andere Durchbohrungsdurchmesser gegeben sein können. Der Außendurchmesser des Rades 100 beträgt z. B. 165 mm oder 180 mm und die Breite der Lauffläche 11 50 mm. Der Winkel α beträgt ca. 120°, der Winkel γ beträgt ca. 45°. Die Lamellen 15 haben eine Länge zwischen dem Winkel α und dem Winkel β von ca. 37 mm und zwischen dem Winkel γ und dem Winkel β von ca. 48 mm, gemessen an den Ansatzstellen der Lamellen 15 an dem Radkranz 10 und dem Innenteil 12.

Die beiden umlaufenden, die Lauffläche 11 und die Seitenwandflächen 100a, 100b eines jeden Rades 100 miteinander verbindenden Kantenbereiche 101, 102 sind abgeschrägt oder bogenförmig ausgebildet (Fig. 7 und 8), so dass die mit der Lauffläche 11 zusammenstoßenden Seitenwandflächen 100a, 100b eines jeden Rades in den Kantenbereichen 101, 102 in einem Winkel von größer als 90° oder einem Radius R15 zueinander stehen (Fig. 10 und 10A).

Die Berührungslinien 103, 104; 103', 104' der mit den Seitenwandflächen 100a, 100b zusammenstoßenden Lauffläche 11 eines jeden Rades 100 sind abgerundet, abgeschrägt oder abgefast, so dass eine Abschrägung 105 oder Abrundung der umlaufenden Kantenbereiche 101, 102 erhalten wird. Die Abschrägung kann somit ein geradlinig oder bogenförmiges Profil aufweisen.

Wie Fig. 9 zeigt, gehen die beiden Abschrägungen 105 eines jeden Rades 100 in eine bogenförmig verlaufende Lauffläche 108 über (Fig. 9).

Das Rad besteht aus einem molekular-hochvernetzten Polyester-Polyol und TD-Isocyanat bestehenden Polyurethan-Material, das eine Shore-Härte A von 55 bis 65, vorzugsweise von 58 bis 62, eine Dauertemperaturbelastbarkeit von bis zu 120°C und eine geringe bis keine Wasserdampfaufnahmefähigkeit aufweist oder aus Vulkollan D15, vorzugsweise in 65° bis 75° Shore-Härte A mit identischen chemischen Eigenschaften.

Bevorzugter Weise besteht das Rad 100 aus einem elastischen Homogenstoff auf der Basis der Polyester-isocyanat-addition oder aus Vulkollan D15 (Handelsname).

Fig. 2 zeigt ein Rad 100, das sich im Betrieb in Laufrichtung 22 gegen eine Gegenfläche 20, z. B. einen Untertisch, bewegt und Fördermaterial 21, z. B. Wellpappe, in Materialvorschubrichtung 24 bewegt. Fig. 3 zeigt ein Rad 100 im Betriebszustand, das durch Druck in Druckrichtung 23, der durch das geförderte Material entsteht, eine elastische Verformung 25 aufweist, wobei der Radkranz 10, die Lauffläche 11 und die Lamellen 15 im Druckbereich durch das Zusammentreffen mit Fördermaterial verformt sind.

Fig. 4 zeigt ein Rad 100 im Betriebszustand wie Fig. 3, das im Vergleich zu Fig. 3 in Radlaufrichtung 22 weiterbewegt wurde. Auch hier zeigt sich die für das Rad typische elastische Verformung 25, die durch die besondere Ausgestaltung der Speichen in Lamellenform und ihre Orientierung in Radlaufrichtung 22 in Zusammenspiel mit dem speziell ausgewählten elastischen Material erreicht wird. Dieses Material weist einerseits genügend Elastizität für eine gute Federungswirkung auf, andererseits ausreichende Festigkeit, um den gewünschten Widerstand gegenüber dem Fördermaterial für einen gewünschten Vorschub. Durch diese Merkmale kann der Materialvortrieb wie erforderlich eingestellt werden.

In Fig. 5 ist ein Walzenkörper 300 dargestellt, der mehrere erfindungsgemäße Räder 100 auf einer Welle 30 (verdeckt durch Räder 100) in einem Ausschnitt einer Wellpappenherstellungsanlage 400 umfasst.

Eine weitere Ausführungsform eines Rades 100' aus hochvernetztem elastischen Polyurethan oder Vulkollan D15 mit einem Radkranz 10', der an der Außenseite eine glatte oder profilierte Lauffläche 11' hat, bogenförmige Lamellen 15' und einen Innenteil 12', das eine mittige runde Durchbohrung 13' aufweist, ist in Fig. 6 und 6A dargestellt. Die Lamellen 15' sind in einer Winkelstellung vom Innenteil 12' zum Radkranz 10' angeordnet. Jeweils zwei Lamellen 15' und ein Teil des Radkranzes 10' bilden die Form eines ungleichschenkligen Dreiecks mit einer bogenförmig nach innen eingezogenen Basislinie und einer bogenförmig nach außen verlaufenden Seitenlinie. Der Durchmesser des Rades beträgt bei einer bevorzugten Ausführungsform 165 mm bzw. 180 mm bei einer Lamellenstärke von 3 mm bis 4 mm.

## Patentansprüche

1. Rad (100; 100'), insbesondere Lauf- oder Transportrad, für den Vorschub von Flächenprodukten insbesondere für Wellpappenherstellungsanlagen, bestehend aus einem äußeren Radkranz (10) mit einer Lauffläche (11) und einem Innenteil (12) mit einer mittigen Durchbohrung (13), wobei der Radkranz (10) und das Innenteil (12) durch federnd-elastische, als Lamellen (15) ausgebildete Speichen verbunden sind, wobei mindestens zwei Räder (100) zu einem Walzenkörper (300) zusammengefasst sind,
**dadurch gekennzeichnet,**
**dass** die beiden umlaufenden die Lauffläche (11) und die Seitenwandflächen (100a, 100b) eines jeden Rades (100) miteinander verbindenden Kantenbereiche (101, 102) abgeschrägt oder bogenförmig ausgebildet sind, wobei die mit der Lauffläche (11) zusammenstoßenden Seitenwandflächen (100a, 100b) eines jeden Rades in den Kantenbereichen (101, 102) in einem Winkel von größer als 90° zueinander stehen, wobei die Berührungslinien (103, 104; 103', 104') der mit den Seitenwandflächen (100a, 100b) zusammenstoßenden Lauffläche (11) eines jeden Rades (100) abgerundet, abgeschrägt oder abgefast sind, so dass eine Abschrägung (105) oder Abrundung der umlaufenden Kantenbereiche (101,102) erhalten wird, und wobei die beiden Abschrägungen (105) im Kantenbereich (101, 102) eines jeden Rades (100) in eine bogenförmig verlaufende Lauffläche (108) übergehen.

2. Rad nach Anspruch 1,
**dadurch gekennzeichnet,**
**dass** die Abschrägung (105) ein bogenförmiges Profil aufweist.

3. Rad nach einem der Ansprüche 1 und 2,
**dadurch gekennzeichnet,**
**dass** das Rad (100) aus einem aus einem molekularhochvemetzten Polyester-Polyol und TD-Isocyanat bestehenden Polyurethan-Material besteht, das eine Shore-Härte A von 55 bis 65, vorzugsweise von 58 bis 62, eine Dauertemperaturbelastbarkeit von bis zu 120°C und eine geringe bis keine Wasserdampfaufnahmefähigkeit aufweist, oder aus Vulkollan D15, vorzugsweise in Shore-Härte A von 65 bis 75 gefertigt ist.

4. Rad nach einem der Ansprüche 1 bis 3,
**dadurch gekennzeichnet,**
**dass** das Rad (100) aus einem elastischen Homogenstoff auf der Basis der Polyester-isocyanat-addition, bekannt unter dem Handelsnamen Vulkollan besteht.

5. Rad nach einem der Ansprüche 1 bis 4,
**dadurch gekennzeichnet,**
**dass** jeweils zwei Lamellen (15) und ein Teil des Radkranzes (10) die Form eines ungleichschenkligen Dreiecks bilden, wobei in dem Dreieck der Winkel α größer 90° und der Winkel γ kleiner 90° ist.

6. Rad nach einem der Ansprüche 1 bis 5,
**dadurch gekennzeichnet,**
**dass** jeweils zwei Lamellen (15') und ein Teil des Radkranzes (10') die Form eines ungleichschenkligen Dreiecks mit einer bogenförmig nach innen eingezogenen Basislinie und einer bogenförmig nach außen verlaufenden Seitenlinie bilden.

7. Rad nach einem der Ansprüche 1 bis 6,
**dadurch gekennzeichnet,**
**dass** die mittige Bohrung (13; 13') im Wesentlichen rund, eckig oder konisch ausgestaltet ist und bevorzugter Weise einen Durchmesser von 40 mm bis 220 mm, vorzugsweise 65 mm aufweist.

8. Rad nach einem der Ansprüche 1 bis 7,
**dadurch gekennzeichnet,**
**dass** das Rad (100; 100') einen Außendurchmesser von 100 mm bis 320 mm, vorzugsweise 165 mm bzw. 180 mm hat und die Lauffläche (11; 11') eine Breite von 20 mm bis 80 mm, vorzugsweise 50 mm aufweist und die Lamellenstärke vorzugsweise 3 mm bis 4 mm beträgt.

9. Rad nach einem der Ansprüche 1 bis 8,
**dadurch gekennzeichnet,**
**dass** die Lamellen (11; 11') eine Länge, gemessen von ihren Ansatzpunkten, von zwischen 30 mm und 60 mm haben.

10. Rad nach einem der Ansprüche 1 bis 9,
**dadurch gekennzeichnet,**
**dass** die Lauffläche (11; 11') glatt, aufgerauht, genoppt, gerillt ist oder/und ein Profil aufweist.

11. Rad nach einem der Ansprüche 1 bis 10,
**dadurch gekennzeichnet,**
**dass** das Rad (100') einen Außendurchmesser von 180 mm und einen Innendurchmesser von 65 mm und eine Laufflächenbreite von 50 mm aufweist.

12. Walzenkörper, der mindestens zwei Räder (100; 100') gemäß einem der Ansprüche 1 bis 11 auf einer Welle (30) aufweist.

13. Walzenkörper nach Anspruch 12,
**dadurch gekennzeichnet,**
**dass** die Räder (100; 100') mit einem Antriebsmittel verbunden oder freifliegend sind.

14. Verwendung eines Rades (100; 100') gemäß einem der Ansprüche 1 bis 11 oder eines Walzenkörpers (300) gemäß einem der Ansprüche 12 oder 13 in einer Fördervorrichtung oder Wellpappenherstellungsanlage.

15. Wellpappenherstellungsanlage,
**dadurch gekennzeichnet,**
**dass** die Wellpappenherstellungsanlage (400) mindestens ein Rad (100; 100') gemäß einem der Ansprüche 1 bis 11 oder mindestens einen Walzenkörper (300) gemäß einem der Ansprüche 12 oder 13 aufweist.

16. Wellpappenherstellungsanlage nach Anspruch 15,
**dadurch gekennzeichnet,**
**dass** das mindestens eine Rad (100; 100') als Lauf oder Transportrad oder/und der mindestens ein Walzenkörper (300) als Lauf- oder Transportwalze ausgestaltet ist.

17. Verwendung von Vulkollan D15 zur Herstellung von Rädern (100, 100') gemäß den Ansprüchen 1 bis 11 mit hoher mechanischer Belastbarkeit.

## Claims

1. Wheel (100; 100'), in particular running or transport wheel for the forward feed of surface products, in particular for corrugated board production installations, consisting in an outer wheel rim (10) with a running tread (11) and an inner part (12) with a central bore (13), whereby the wheel rim (10) and the inner part (12) are connected by resilient elastic spokes configured as lamellae (15), whereby at least two wheels (100) are combined to a roll body (300),
**characterized in**
**that** the two peripheral edge areas (101, 102) which connect the running tread (11) and the side wall faces (100a, 100b) of each wheel (100) with each other are configured chamfered or arc-shaped, whereby the side wall faces (100a, 100b) abutting with the running tread (11) of each wheel stand in the edge areas (101, 102) in an angle bigger than 90°, whereby the lines of contact (103, 104 ; 103', 104') of the running tread (11) abutting with the side wall faces (100a, 100b) of each wheel (100) are rounded chamfered or bevelled so that a chamfer (105) or rounding of the peripheral edge areas (101, 102) is obtained and whereby both chamfers (105) in the edge area (101, 102) of each wheel (100) change into an arc-shaped running tread (108).

2. Wheel according to claim 1,
**characterized in**
**that** the chamfer (105) has an arc-shaped profile.

3. Wheel according to any of the claims 1 and 2,
**characterized in**
**that** the wheel (100) is made of a polyurethane material consisting of a molecular highly crosslinked polyester polyol and TD isocyanate which has a shore A hardness of 55 to 65, preferably of 58 to 62, a permanent temperature stability up to 120°C and a low to none water vapour absorbing capacity or is produced of Vulkollan D15, preferably with a Shore A hardness of 65 to 75.

4. Wheel according to any of the claims 1 to 3,
**characterized in**
**that** the wheel (100) is made of an elastic homogeneous material basing on the polyester and isocyanate addition, known under the commercial name Vulkollan.

5. Wheel according to any of the claims 1 to 4,
**characterized in**
**that** respectively two lamellae (15) and one part of the wheel rim (10) form the shape of a not isosceles triangle, whereby in a triangle the angle α is bigger than 90° and the angle γ is smaller than 90°.

6. Wheel according to any of the claims 1 to 5,
**characterized in**
**that** respectively two lamellae (15) and one part of the wheel rim (10) form the shape of a not isosceles triangle with an arc-shaped inwards reduced base line and with an arc-shaped outwards running side line.

7. Wheel according to any of the claims 1 to 6,
**characterized in**
**that** the central bore (13 ; 13') is configured substantially round, angular or conical and has preferably a diameter of 40 mm to 220 mm, preferably of 65 mm.

8. Wheel according to any of the claims 1 to 7,
**characterized in**
**that** the wheel (100; 100') has an outer diameter of 100 mm to 320 mm, preferably 165 mm or 180 mm and the running tread (11; 11') a width of 20 mm to 80 mm, preferably 50 mm and the lamella thickness is preferably of 3mm to 4 mm.

9. Wheel according to any of the claims 1 to 8,
**characterized in**
**that** the lamellae (11; 11') have a length measured from their beginning points of 30 mm to 60 mm.

10. Wheel according to any of the claims 1 to 9,
**characterized in**
**that** the running tread (11; 11') is smooth, roughened, napped, grooved and/or has a profile.

11. Wheel according to any of the claims 1 to 10,
**characterized in**
**that** the wheel (100') has an outer diamter of 180 mm and an inner diameter of 65 mm and a running tread width of 50 mm.

12. Roll body which has at least two wheels (100; 100') according to any of the claims 1 to 11 on a spindle (30).

13. Roll body according to claim 12,
**characterized in**
**that** the wheels (100; 100') are connecting with a driving means or are bare.

14. Use of a wheel (100; 100') according to any of the claims 1 to 11 or of a roll body (300) according to any of the claims 12 or 13 in a conveying device or corrugated board production installation.

15. Corrugated board production installation,
**characterized in**
**that** the corrugated board production installation (400) has at least one wheel (100; 100') according to any of the claims 1 to 11 or at least one roll body (300) according to any of the claims 12 or 13.

16. Corrugated board production installation according to claim 15,
**characterized in**
**that** the at least one wheel (100; 100') is configured as a running or transport wheel or/and the at least one roll body (300) is configured as a running or transport cylinder.

17. Use of Vulkollan D15 for producing wheels (100, 100') according to the claims 1 to 11 with a high mechanical stability.

## Revendications

1. Roue (100 ; 100'), en particulier roue de roulement ou roue de transport pour l'avancement de produits en surface, en particulier pour des installations de production de carton ondulé, consistant en une jante extérieure (10) avec une surface de roulement (11) et une partie intérieure (12) avec une forure centrale (13), la jante (10) et la partie intérieure (12) étant reliées par des rayons élastiques comme des ressorts, configurés comme des lamelles (15), au moins deux roues (100) étant réunies en un corps de cylindre (300),
**caractérisée en ce**
**que** les deux zones marginales périphériques (101, 102) qui relient la surface de roulement (11) et les surfaces de parois latérales (100a, 00b) de chacune des roues (100) l'une à l'autre sont configurées chanfreinées ou arquées, les surfaces de parois latérales (100a, 100b) de chaque roue qui sont réunies en about avec la surface de roulement (11) étant dans un angle supérieur à 90° dans les zones marginales (101, 102), les lignes de contact (103, 104 ; 103', 104') de la surface de roulement (11) de chaque roue (100) qui sont reliées en about avec les surfaces de parois frontales (100a, 100b) étant arrondies, chanfreinées ou biseautées si bien que l'on obtient un chanfreinage (105) ou un arrondissement des zones marginales périphériques (101, 102) et les deux chanfreinages (105) se convertissant dans la zone marginale (101, 102) de chaque roue (100) en une surface de roulement (108) d'allure arquée.

2. Roue selon la revendication 1,
**caractérisée en ce**
**que** le chanfreinage (105) présente un profil arqué.

3. Roue selon l'une des revendications et 2,
**caractérisée en ce**
**que** la roue (100) est en un matériau à base de polyuréthane constitué par un polyol de polyester très réticulé sur le plan moléculaire et un isocyanate TD qui présente une dureté Shore A de 55 à 65, de préférence de 58 à 62, une stabilité à la température permanente allant jusqu'à 120 °C et une capacité d'absorption de la vapeur d'eau faible à nulle ou qui est fabriqué en Vulkollan D15, de préférence en dureté Shore A de 65 à 75.

4. Roue selon l'une des revendications 1 à 3,
**caractérisée en ce**
**que** la roue (100) est constituée par une substance homogène élastique à base d'addition de polyester et d'isocyanate, connue sous le nom commercial de Vulkollan.

5. Roue selon l'une des revendications 1 à 4,
**caractérisée en ce**
**que** respectivement deux lamelles (15) et une partie de la jante (10) forment la forme d'un triangle scalène, l'angle a dans le triangle étant supérieur à 90° et l'angle γ inférieur à 90°.

6. Roue selon l'une des revendications 1 à 5,
**caractérisée en ce**
**que** respectivement deux lamelles (15') et une partie de la jante (10') forment la forme d'un triangle scalène avec une ligne de base rentrée de forme arquée vers l'intérieur et une ligne de côté allant de forme arquée vers l'extérieur.

7. Roue selon l'une des revendications 1 à 6,
**caractérisée en ce**
**que** la forure centrale (13 ; 13') est configurée substantiellement ronde, angulaire ou conique et présente de préférence un diamètre de 40 mm à 220 mm, de préférence de 65 mm.

8. Roue selon l'une des revendications 1 à 7,
**caractérisée en ce**
**que** la roue (100 ; 100') présente un diamètre extérieur de 100 mm à 320 mm, de préférence de 165 mm à 180 mm et la surface de roulement (11 ; 11') une largeur de 20 mm à 80 mm, de préférence de 50 mm et l'épaisseur de lamelle est de préférence de 3 mm à 4 mm.

9. Roue selon l'une des revendications 1 à 8,
**caractérisée en ce**
**que** les lamelles (11 ; 11') ont une longueur, mesurée à partir de leurs points de départ, entre 30 mm et 60 mm.

10. Roue selon l'une des revendications 1 à 9,
**caractérisée en ce**
**que** la surface de roulement (11 ; 11') est lisse, rendue rugueuse, boulochée, nervurée et/ou présente un profil.

11. Roue selon l'une des revendications 1 à 10,
**caractérisée en ce**
**que** la roue (100) présente un diamètre extérieur de 180 mm et un diamètre intérieur de 65 mm et une largeur de surface de roulement de 50 mm.

12. Corps de cylindre qui présente au moins deux roues (100 ; 100') selon l'une des revendications 1 à 11 sur un arbre (30).

13. Corps de cylindre selon la revendication 12,
**caractérisé en ce**
**que** les roues (100 ; 100') étant reliées à un moyen d'entraînement ou sont dégagées.

14. Utilisation d'une roue (100 ; 100') selon l'une des revendications 1 à 11 ou d'un corps de cylindre (300) selon l'une des revendications 12 ou 13 dans un dispositif de transport ou d'une installation de fabrication de carton ondulé.

15. Installation de fabrication de carton ondulé,
**caractérisée en ce**
**que** l'installation de fabrication de carton ondulé (400) présente au moins une roue (100 ; 100') selon l'une des revendications 1 à 11 ou au moins un corps de cylindre (300) selon au moins l'une des revendications 12 ou 13.

16. Installation de fabrication de carton ondulé selon la revendication 15,
**caractérisée en ce**
**que** la roue qui existe au moins (100 ; 100') est configurée comme une roue de roulement ou de transport et/ou le corps de cylindre qui existe au moins (300) comme un cylindre de roulement ou un cylindre de transport.

17. Utilisation de Vulkollan D15 pour la fabrication de roues (100, 100') selon les revendications 1 à 11 avec une capacité de charge mécanique élevée.
